# FASCICULE DE BREVET EUROPEEN

(11) **EP 2 262 678 B1**
(45) Date de publication et mention de la délivrance du brevet: **08.10.2014**
(21) Numéro de dépôt: 09702365.9
(22) Date de dépôt: 12.01.2009
(51) Int. Cl.: B63C 11/32

(54) **DISPOSITIF DE SÉCURITÉ POUR LA PLONGÉE SOUS-MARINE**
SICHERHEITSVORRICHTUNG ZUM TIEFTAUCHEN
SAFETY DEVICE FOR UNDERWATER DIVING

(30) Priorité: 16.01.2008 FR 0800215
(43) Date de publication de la demande: 22.12.2010
(62) Demande divisionnaire de: 13198437.9
(73) Titulaire: BF SYSTEMES, 83500 La Seyne-sur-Mer (FR)
(72) Inventeur: BARBAUD, Axel, 83000 Toulon (FR)
(74) Mandataire: Cabinet Plasseraud
(86) Numéro de dépôt international: PCT/IB2009/000032
(87) Numéro de publication internationale: WO 2009/090529

(56) Documents cités:
- EP-A- 1 806 276
- GB-A- 2 439 347
- US-A- 5 363 298

## Description

La présente invention concerne la plongée sous-marine avec des bouteilles.

Un plongeur portant un équipement de plongée avec bouteilles et qui est descendu à plusieurs dizaines de mètres sous la surface doit respecter un profil de remontée, c'est-à-dire limiter sa vitesse moyenne de remontée. En effet, lors de la descente, la pression croissante provoque une dissolution croissante du gaz respiré dans les tissus irrigués par le sang, c'est-à-dire un stockage qui croît avec la profondeur et avec la durée.

Lors de la remontée, la pression ambiante va évidemment décroître et le phénomène inverse va se produire. Si cette remontée est trop rapide, la désaturation du gaz dissous dans les tissus provoque la formation de bulles. Si celles-ci viennent à représenter un volume important, elles peuvent provoquer de graves troubles ou même des lésions puisqu'elles représentent un volume supplémentaire, qui va comprimer les tissus voisins. Les membres, les poumons et même le système nerveux central risquent d'être affectés. L'obstruction des vaisseaux sanguins par des bulles au niveau veineux ou artériel est responsable des conséquences les plus graves.

Classiquement, le plongeur porte au poignet un ordinateur de plongée (voir par exemple GB2439347) qui calcule une intégrale du temps et de la profondeur de plongée pour, lors de la remontée, lire une table de remontée préalablement mémorisée, en affichant les durées à respecter pour une suite de paliers de décompression à des profondeurs étagées.

Le fabricant de l'ordinateur établit la table de profil temporel de remontée à partir d'un algorithme issu d'une modélisation des échanges gazeux au sein des tissus. Cet algorithme est construit d'après des données théoriques et expérimentales, c'est-à-dire physiques, physiologiques et biologiques.

Or, il s'avère qu'il se produit encore beaucoup d'accidents de plongée alors que le plongeur considéré a respecté la table de décompression. En fait, la susceptibilité individuelle de chaque plongeur, en particulier sa condition physique le jour de la plongée, constitue un facteur important d'incertitude quant à la validité de la table.

La présente invention vise à réduire cette incertitude, et donc le risque associé.

A cet effet, l'invention concerne un dispositif selon la revendication 1.

Ainsi, dès que le phénomène dangereux de désaturation excessive commence à se manifester, il est détecté et le plongeur est averti. Il peut donc prendre toute mesure utile, c'est-à-dire prolonger un palier de décompression ou bien prévoir un palier intermédiaire, c'est-à-dire, de façon générale, diminuer la pente globale de remontée en fonction du temps. En particulier, dans le cas de deux plongées successives trop rapprochées, avec donc désaturation uniquement partielle des tissus, le dispositif va donc prendre en compte cet état physique du plongeur pour l'avertir à temps, contrairement à un ordinateur de plongée classique, qui n'est pas personnalisé.

On notera que le dispositif peut être utilisé à la place d'un ordinateur de plongée affichant la table des durées des paliers de décompression, ou utilisé en complément d'un tel ordinateur, et en particulier avec intégration des fonctions de l'invention dans cet ordinateur.

En d'autres termes, le dispositif de l'invention fournit, en configuration élémentaire, uniquement un avertissement de danger, pour respecter un profil physiologique propre au plongeur, mais, bien évidemment, il est préférable de disposer d'un affichage de table des paliers voulus de décompression, pour éviter d'atteindre trop souvent la barrière de sécurité que constitue le signal d'alarme, que fournit le présent dispositif.

Ce dispositif peut être utilisé par un plongeur équipé d'un appareil respiratoire à base de bouteilles avec éventuellement un dispositif de recyclage, ou un plongeur scaphandrier utilisant un narguilé ou un dispositif de plongée par système, c'est-à-dire un caisson hyperbare et une cloche mobile remplissant les fonction d'ascenseur sous-marin. Il peut également être utilisé par toute personne en phase de décompression dans un caisson hypobare, par exemple pour un astronaute avant une sortie en scaphandre dans l'espace.

Le dispositif revendiqué peut se limiter à l'ordinateur, sans le capteur de flux, car un tel ordinateur constitue un moyen intermédiaire pour résoudre le problème posé. Inversement, le capteur de flux peut être prévu et même éventuellement intégré dans l'ordinateur.

Avantageusement, l'ordinateur est en outre agencé pour recevoir des signaux de pression d'eau ambiante, issus d'un capteur de pression, et pour fournir un signal d'alerte si le niveau du flux de bulles excède un seuil d'alerte alors que la pression d'eau excède encore une valeur de seuil haut.

L'apparition, éventuelle, de bulles dans le sang ne se produit usuellement qu'après une remontée jusqu'à une dizaine de mètres de la surface. Si donc un niveau, même faible, de bulles est détecté à vingt mètres de la surface, cela ne constitue pas, en soi-même, un danger médical immédiat mais cela représente une information de pré-alarme, signalant le risque de danger si la remontée se poursuit immédiatement.

Le calculateur contient avantageusement des circuits de calcul d'une table de base, de durées de paliers de décompression, et une unité centrale est agencée pour moduler chaque durée par ajout d'un supplément calculé selon une fonction croissante de la mesure de flux.

Comme exposé plus haut, les informations chiffrées de durée de décompression facilitent le respect d'un profil de remontée déterminé, et le dispositif sert à signaler que ce profil n'est pas respecté ou qu'il est pour l'instant inadapté pour le plongeur considéré. La table peut prendre en compte une valeur de réserve de gaz calculée par mesure et intégration du débit de gaz consommé à partir d'une bouteille de contenance connue, pour ainsi fournir, en cas de quasi épuisement de la réserve, une vitesse de remontée maximale restant toutefois compatible avec le risque lié à la présence de bulles. La modulation ci-dessus peut porter sur des paliers de durée nulle, c'est-à-dire que l'on peut ajouter des paliers intermédiaires entre les paliers de durée non nulle.

L'unité centrale peut alors être agencée pour faire évoluer, avec mémorisation, la table de base en fonction de la dite modulation.

Il est ainsi constitué une sorte d'historique des corrections apportées. Comme, toutefois, ces corrections dépendent en partie de la condition physique du plongeur le jour considéré, elles ne sont donc pas totalement valables d'un jour à l'autre. L'évolution "en fonction" de la modulation représente donc, de préférence, une correction amortie, c'est-à-dire partielle, de la table par rapport au supplément calculé ci-dessus. Il s'agit alors d'un filtrage passe-bas, c'est-à-dire d'une fonction de filtre intégrateur dont la sortie tend à se caler progressivement, d'une plongée à l'autre, sur le dit supplément, sachant que ce dernier tendra à diminuer puisque le dispositif va s'adapter progressivement aux réactions du plongeur, en termes de génération de bulles.

Les moyens de fixation sont avantageusement agencés pour que le capteur de flux soit couplé sur un site vasculaire.

On peut ainsi par exemple détecter le flux sanguin veineux au niveau des cavités cardiaques droites, par exemple au niveau de l'artère pulmonaire ou détecter le flux sanguin artériel au niveau carotidien ou temporal.

Les moyens de liaison comportent de préférence un émetteur de liaison sans fil, par exemple de signaux acoustiques ou électromagnétiques.

On évite ainsi la gêne que constitue un fil de liaison de données.

Avantageusement, l'ordinateur portable comporte un émetteur-récepteur de liaison sans fil, par exemple acoustique ou radio, pour échanger de dits signaux d'alarme avec un autre même dispositif.

Les plongeurs d'un même groupe peuvent ainsi se tenir mutuellement au courant de leur état physique et, au besoin, se porter secours si un plongeur ne tient pas compte du signal d'alarme.

En particulier, si le plongeur enfreint la consigne de limite de vitesse de remontée évoquée par le signal d'alarme, par exemple s'il est inconscient, il est intéressant de prévoir des moyens actionneurs pour modifier la flottabilité du dispositif en cas de dit signal d'alarme.

On limite ainsi la vitesse de remontée du plongeur.

Il peut aussi être prévu des moyens d'actionnement, agencés pour être activés par l'ordinateur en cas d'alarme, pour autoriser une arrivée de gaz de sécurité dans un circuit d'alimentation respiratoire du plongeur.

Ainsi, par exemple, une vanne trois voies, montée en aval d'un détendeur, permettra d'injecter un mélange de gaz, riche en oxygène, dans le mélange respiratoire normal, car l'oxygène a un effet antagoniste vis-à-vis du phénomène de formation des bulles, et un effet vasodilatateur qui diminue donc le risque d'obstruction par une bulle.

Dans une application particulière, le dispositif est associé à une base de données de mise au point d'un profil temporel de plongée universel, le dispositif comportant des moyens de mémorisation pour mémoriser un historique d'un profil temporel de décompression suivi par le plongeur, en association avec les éventuels signaux d'alarme sur des tronçons à risque du profil alternant avec des tronçons à sécurité, et la base de données étant agencée pour recueillir les données d'historique du dit dispositif ainsi que d'autres mêmes dispositifs, et pour déterminer une courbe enveloppe des tronçons à risques.

La base de données peut être interne à l'ordinateur ou bien externe si la puissance de calcul nécessaire excède celle d'un microprocesseur classique. En pareil cas, l'ordinateur dispose de circuits de liaison avec la base de données, par exemple pour y accéder par le réseau Internet, ou bien encore les moyens de mémorisation sont amovibles, par exemple une mémoire à bulles magnétiques, qui est transférée temporairement dans la base de données pour y être recopiée. L'historique va donc indiquer quels sont les tronçons exempts de danger et les tronçons à risque, associés à la présence du signal d'alarme. L'historique peut par exemple porter des données environnementales telles que la pression ou le niveau de flux de bulles, et des données individuelles telles que la taille, le poids, l'âge du plongeur.

Chaque historique équivaut donc à une équation d'un certain nombre de paramètres ou variables tels que ceux indiqués ci-dessus. Disposant alors d'un grand nombre de telles équations, on peut donc effectuer un calcul de régression pour estimer la pondération à affecter à chaque variable et même les corrélations pouvant exister entre certaines de celles-ci. Le calcul de régression consiste à fixer une valeur a priori à chaque variable, ce qui donne un résultat d'équation a priori erroné pour la plupart de celles-ci. Dans une première étape, en faisant varier l'une des variables, on peut alors déterminer une valeur optimale locale pour laquelle la somme des erreurs des équations est minimale. Dans une deuxième étape, on fait de même pour une deuxième variable. Dans une troisième étape, on fait de même pour une troisième variable, ou bien on affine ainsi la valeur d'optimum local de la première variable, qui a pu se trouver modifiée par les changements apportés à la deuxième variable. L'ensemble des variables est ainsi traité, avec au besoin plusieurs passes pour chaque variable, comme indiqué. Cette analyse par régression permet donc de dissocier l'effet causal de chaque variable, c'est-à-dire de discerner des vecteurs propres dans un espace vectoriel constitué par ces variables. L'effet causal ci-dessus est en particulier le niveau de bulles.

La base de données permet ainsi à un exploitant, humain ou électronique, par compilation des historiques de plusieurs tels dispositifs, de déterminer la courbe enveloppe des tronçons à risque. Il s'agit donc d'un recueil de connaissance des effets causaux ci-dessus. Partant de là, un utilisateur pourra définir tout profil souhaité de table universelle de décompression statistiquement toléré par la grande majorité des plongeurs possibles, puisque la base de données lui indiquera tout tronçon éventuel à risque de ce profil. Une marge de sécurité par rapport à la courbe enveloppe est de préférence prévue, par exemple un temps supplémentaire par palier est ajouté pour tenir compte de cas isolés de futurs plongeurs "hors normes", c'est-à-dire dont les tissus seraient un peu plus sujets à produire prématurément des bulles.

Pour définir la courbe enveloppe, donc pour prendre en compte chaque segment à risque, qui définit une tranche de profondeurs de plongée sur laquelle il y a alarme et la vitesse de remontée dans celle-ci, il faut de préférence prendre aussi en compte la partie de début de l'historique, qui précède le segment, puisque la quantité stockée du gaz respiré dépend des différentes profondeurs atteintes et de la durée correspondante. En d'autres termes, une même vitesse de remontée entre deux paliers pourra, d'une plongée à une autre, provoquer ou non une alarme, selon que la plongée aura été profonde et/ou de longue durée ou, respectivement, peu profonde et/ou courte.

L'invention porte aussi sur une utilisation d'un dispositif de sécurité selon l'invention, caractérisée par le fait que, s'étant procuré un dit dispositif, on couple les dits moyens de fixation et couplage fonctionnel au corps d'un plongeur logé dans un caisson de décompression, et on effectue une réduction progressive d'un niveau de surpression dans le caisson en surveillant les dits moyens d'alarme pour ralentir temporairement, et par exemple arrêter un certain temps, la dite réduction en cas d'alarme.

L'invention sera mieux comprise à l'aide de la description suivante d'une forme de réalisation d'un dispositif de sécurité selon l'invention, en référence au dessin annexé, sur lequel :
- la figure 1 en est un diagramme schématique des éléments constitutifs, et
- la figure 2 est un synoptique illustrant les calculs effectués dans le dispositif.

La figure 1 représente un ordinateur portatif 1 dont le boîtier est muni d'un bracelet 1 A pour qu'un plongeur puisse le porter facilement et en consulter un afficheur 9 de durées de paliers de décompression et de signaux de sécurité ou d'alarme. L'ordinateur portatif 1 est même, ici, portatif, c'est-à-dire qu'il ne présente qu'un poids de quelques centaines de grammes, sachant toutefois que c'est l'aspect "volume limité" qui est primordial pour la commodité d'emploi, puisque la pression de l'eau exerce une force ascendante, inférieure, égale ou supérieure au poids. Il est aussi prévu un clavier 8 pour interroger une unité centrale 11, et pour établir une liaison externe au moyen de circuits émetteurs-récepteurs 19. Les circuits 19 sont de préférence de type acoustique pour des liaisons à travers l'eau et de préférence radio pour des liaisons dans l'air. Il peut être prévu de disposer des deux types de circuits 19.

Fondamentalement, l'invention vise à fournir un signal d'alarme signalant que des bulles de gaz apparaissent dans le corps du plongeur, qui est donc en phase de décompression par remontée en surface, et que ces bulles viennent d'atteindre un volume global alarmant. Le plongeur est donc implicitement invité à interrompre sa remontée vers la surface. A titre de publications concernant la plongée, on peut citer les titres suivants : "Physiology and medicin of diving", 5e édition, 2003, auteurs Bennett et Elliot, éditeurs Alf O Brubakk et Tom S Neuman, collection SAUNDERS ; "Physiologie et médecine de la plongée", auteurs Broussolle et Meliet, éditions Ellipses, 2006 ; Évaluation automatique du degré de bulles dans le sang : méthodes paramétriques, dans : Traitement du signal, FR, vol. 9, n° 2, 1992, pages 201-210, éditeur GRETSI, Saint-Martin d'Hères, France ; "On the Use of a Bubble Formation Model to Calculate Diving Tables", Aviation, Space, and Environnment Medicine, auteurs DE Yount, DC Hoffman.

L'ordinateur 1 est renseigné à ce sujet par un capteur apte à détecter ces bulles et à en mesurer l'importance. Dans cet exemple, cette détection s'effectue par une mesure phonique effectuée au moyen d'un capteur Doppler 2 dont le boîtier est muni d'une sangle 2A pour maintenir le capteur 2 sur une région du corps dans laquelle on peut percevoir le bruit de la circulation sanguine, affectée éventuellement par la présence de bulles de gaz. Ici, la sangle 2A maintient le capteur phonique 2 sur la poitrine, à proximité de la cavité cardiaque droite ou artère pulmonaire, c'est-à-dire sur le bord gauche du sternum.

Le niveau de bruit est habituellement classé selon cinq plages, partant d'un degré 0, à absence totale de bulles, un degré 1, à présence de bulles isolées, un degré 2, à présence de bulles dans moins de la moitié des cycles cardiaques, un degré 3, à présence de bulles dans tous les cycles cardiaques sans couvrir les bruits de coeur, et un degré 4, pour lequel les bulles couvrent les bruits du coeur. La mesure du débit de bulles peut être affinée par utilisation d'indices de célérité ou par l'intermédiaire d'autres quantificateurs mathématiques.

L'ordinateur 1 comporte une base de temps 10 rythmant le fonctionnement de l'unité centrale 11 associée à des circuits 12 de calcul d'une table de base qui fournit des durées de paliers de décompression. Ces durées sont calculées en fonction d'un cumul pondéré de chaque durée de maintien aux différentes profondeurs de plongée atteintes. La pondération tient compte du fait que le stockage de gaz dissous, dans les tissus, ne croît pas linéairement avec la pression. De plus, comme ce stockage s'effectue progressivement, il croît avec la durée de maintien à une profondeur déterminée.

Les circuits de calcul 12 sont donc un intégrateur pondérateur multi-variables, c'est-à-dire pression et durée, qui calcule cycliquement la quantité de gaz respiré qui est supposé être dissous dans les tissus. Les paramètres permettant ce calcul ont été préalablement déterminés de manière empirique d'après des données théoriques, précisément biologiques, physiologiques et mathématiques, et des données expérimentales, pour former un algorithme de calcul d'intégration. (référence)

Lorsque le plongeur veut remonter en surface, il peut donc voir, sur l'afficheur 9, la profondeur d'un palier inférieur de décompression, au niveau duquel il peut remonter en principe sans danger, et la durée minimale pendant laquelle il doit y rester. Ensuite, l'ordinateur 1 ayant ainsi vérifié que le palier a été respecté, en pression et en durée, il valide l'affichage d'un palier suivant, pour ainsi recommencer une série de cycles de décompression et finalement autoriser la remontée jusqu'à la surface.

La pression ambiante est fournie par un capteur 4 associé à l'ordinateur 1 et relié en sortie par une liaison 5 ici filaire, ou même intégré avec celui-ci.

Le capteur de flux sanguin 2 fournit un signal traduisant le niveau acoustique de bruit au niveau du thorax. Ce bruit peut en particulier provenir en partie de la circulation d'un flux de bulles de gaz s'échappant des tissus où le gaz respiré s'est trouvé stocké. Un signal correspondant est transmis par une liaison 3, par exemple filaire ou comme ici de préférence radio, c'est-à-dire à émetteur électromagnétique, à un récepteur correspondant 13 relié en sortie à une première entrée d'un comparateur 15 de l'unité centrale 11, dont une seconde entrée est commandée par une mémoire 14 de seuil haut de bruit. La valeur de seuil haut représente ici un bruit correspondant au degré 1 ci-dessus, éventuellement le degré 2.

Il peut être prévu un filtre sélectif, passe-bande, pour éliminer une bande du spectre acoustique non concernée par le bruit du flux de bulles circulantes. Le comparateur 15 effectue ainsi un traitement du signal électrique reçu, représentant un signal sonore émis par la sonde Doppler 2 et renvoyé vers celle-ci par une zone vasculaire cible, avec un décalage en fréquence significatif du niveau de densité en bulles. Ce décalage est ainsi traduit en niveau de flux de bulles par le comparateur 15 pour fournir en sortie un signal d'alarme si le niveau de bruit mesuré excède le seuil haut. En pareil cas, le signal d'alarme, binaire, est transformé en un signal apte à être affiché sur l'afficheur 9, comme par exemple un signal d'allumage d'un voyant ou d'une icône d'alarme. Il peut toutefois être prévu, en plus ou à la place, tout autre type de signal de relations homme-machine, par exemple un signal de commande d'un vibreur.

Hormis l'aspect purement d'avertissement, il peut aussi être prévu que le signal d'alarme issu du comparateur 15 provoque des actions contraignantes, c'est-à-dire le déclenchement d'un dispositif tendant à limiter, voire empêcher, la poursuite immédiate de la remontée en surface. Ce déclenchement peut toutefois être retardé, c'est-à-dire n'intervenir que si le signal d'alarme subsiste un certain temps. Il peut de même être prévu qu'il faille détecter le franchissement d'un seuil maximal, de super-alarme, donc à flux de bulles plus élevé que pour le seuil d'alarme, pour enclencher les actions de sécurisation du plongeur.

On peut par exemple songer à un mini-ballast formant une vessie natatoire 7 qui va s'ouvrir pour faire perdre de la flottabilité au dispositif, et donc au plongeur. Le signal d'alarme commande alors un mini-moteur électrique d'ouverture d'une valve de mise à l'évent.

L'intérêt d'un tel dispositif actif est que le plongeur est ainsi protégé même s'il ne réagit pas à l'invitation de tempérer sa vitesse de remontée. C'est en particulier intéressant si, pour une raison quelconque, le plongeur est inconscient.

Il peut alors être prévu un dispositif dual de ballast, dont une bouteille de gaz sous pression va gonfler, à travers une valve d'entrée commandée, la vessie natatoire 7 si le plongeur redescend d'une certaine profondeur par rapport à la profondeur à laquelle est intervenue l'alarme.

En bref, on peut ainsi établir un "filet de sécurité" supérieur contre l'embolie, voire plusieurs à différentes pressions, et établir un même nombre de "filets" inférieurs, contre la noyade par immersion à grande profondeur.

Dans cet exemple, outre le signal d'alarme, qui est une information binaire signalant au plongeur qu'il a atteint une barrière supérieure de sécurité contre l'embolie, l'ordinateur 1 fournit les informations de paliers de décompression des circuits 12 mais en les modulant pour y ajouter un supplément de durée à tout palier temporellement proche de façon à ce que le signal d'alarme ait, normalement, disparu à la fin de la prolongation du palier. Le palier considéré est donc prolongé d'un supplément de durée qui est calculé en fonction de paramètres stockés, préalablement définis par des essais, cette durée étant d'autant plus grande qu'est élevée la mesure du niveau de flux de bulles. Il peut être prévu que l'ordinateur 1 propose un palier supplémentaire, c'est-à-dire intermédiaire ou à une extrémité du profil de remontée.

Il est ici prévu que les alarmes éventuelles, lors d'une succession de plongées, provoquent une personnalisation des données de la table de base des circuits 12. Précisément, ce sont les suppléments, calculés à chaque fois, des paliers qui vont être intégrés, au moyen des dits paramètres stockés, dans les durées des paliers d'origine tels qu'initialement stockés. L'unité centrale 11 va donc faire évoluer, avec mémorisation, la table de base des circuits 12 en fonction de la modulation de durée que représentent les suppléments ci-dessus.

Ainsi, l'unité centrale 11 fournit cycliquement une valeur corrigée de durée de palier, si tel est le cas, à une mémoire tampon 16 reliée en sortie à une première entrée d'un filtre passe-bas 17 alimentant une mémoire 18 de paramètres de réglage du profil de remontée. Le filtre passe-bas 17 est donc un intégrateur qui n'autorise qu'une mise à jour progressive de la mémoire de paramètres 18, c'est-à-dire qu'il faudra plusieurs plongées, avec sensiblement les mêmes suppléments de durée de palier, pour que ces suppléments soient bien pris en compte. Par exemple, les données dans la mémoire de paramètres 18 peuvent être appliquées sur une seconde entrée du filtre passe-bas 17, avec un gain selon un facteur multiplicatif 0,8 alors que les données homologues sur la première entrée seront pondérées par un facteur 0,2. Le taux de prise en compte des suppléments de durée est donc ici de 20% à chaque fois. La mémoire de paramètres 18, à contenu ainsi adaptatif, va donc, en rebouclage, alimenter les circuits 12.

Il peut toutefois être prévu d'autoriser une réduction de la durée de palier, tant qu'une valeur plancher prédéfinie n'est pas franchie. En pareil cas, il peut être prévu d'augmenter la constante de temps du filtre passe-bas 17, c'est-à-dire de détecter le signe de la correction parvenant sur la première entrée pour commuter les gains respectifs des première et seconde entrées, par exemple 0,95 et 0,05. Le signe ci-dessus commande donc l'adressage d'une mémoire à deux positions pour respectivement les deux paires de gains ci-dessus, cette mémoire commandant deux circuits multiplieurs pour les deux entrées respectives.

Les données dans la mémoire de paramètres 18 peuvent être les durées de palier de décompression, c'est-à-dire des données finales, à afficher, ou bien les paramètres, évoqués plus haut, de calcul de ces durées au moyen d'algorithmes prenant en compte la durée d'immersion à chaque profondeur et éventuellement un niveau de bulles mesuré, ces deux variables étant aussi mémorisées dans la mémoire de paramètres 18.

La figure 2 est un synoptique illustrant les calculs effectués dans les circuits de calcul 12, en association avec la mémoire de paramètres 18. La référence 102 désigne un modèle d'échanges gazeux, par exemple le modèle, classique, de Haldane ou un modèle dérivé, c'est-à-dire un algorithme qui est paramétré par des paramètres (bloc fonctionnel 101, en mémoire 18) du modèle tels qu'un nombre de compartiments représentant les différents tissus du corps humain et des valeurs de période de durée propre de décroissance de la saturation de ces divers compartiments. Dans ce modèle, un compartiment représente une un tissu type, c'est-à-dire une entité mathématique ayant un même taux de perfusion et une répartition homogène des gaz dissous, et dont le comportement est différent des tissus voisine. Chaque tissu ou compartiment est caractérisé par une constante de temps de désaturation, exprimée par exemple en demi-durée de "vie" de la présence de gaz dissous. Le bloc fonctionnel 100 représente les valeurs mesurées de pression, tout au long de la plongée, et de durée associé à chaque pression. Ce sont donc ces deux variables qui vont être traitées par le bloc de modèle d'échanges gazeux 102 pour fournir une valeur vectorielle qui sera représentative de la décharge de gaz engendrée par chacun des différents tissus du modèle, à un instant donné.

Un bloc fonctionnel 104, de modèle de critère de sécurité selon l'invention, situé en aval du bloc de modèle 102, effectue les calculs indiqués pour fournir une alarme et aussi pour déterminer un profil admissible de remontée "sécurisé", à partir de la valeur vectorielle ci-dessus et de la mesure du niveau de bulles fournie par le capteur Doppler 2. Le fonctionnement du bloc de modèle de sécurité 104 est paramétré par la valeur de seuil de sécurité, dans la mémoire 18, ici un bloc fonctionnel 103. En plus, il est aussi pris en compte, dans cet exemple, des paramètres de sécurité prédéterminés tels qu'une valeur de volume critique, c'est-à-dire le volume admissible limite de dégazage de tous les dits compartiments du corps, ou encore un coefficient de sursaturation critique.

Dans une application particulière, le bloc 102 est agencé pour recevoir les signaux de la sonde Doppler 2, pouvant aussi constituer une valeur représentant la décharge en gaz des différents compartiments. Ces signaux peuvent être avantageusement traités selon un algorithme d'un modèle dit à croissance de bulles, une illustration en étant le modèle VPM (Variable Permeability Model), que l'on trouve dans "Computation of reverse dive profiles contrasts and comparison", de BR Wienke, éditeur Lang and Lehner editos Proceeding of Reverse Dive Profile Workshop, Washington, Smithsonian Institution, 1999, corroborant éventuellement ou complétant ainsi la valeur vectorielle citée ci-dessus.

De façon plus générale, la mémoire de paramètres 18 constitue un historique personnalisé des réactions du plongeur considéré. Hormis l'exploitation en temps réel exposée ci-dessus, visant à adapter précisément la table de plongée selon les réactions du plongeur considéré, cet historique peut être émis vers l'extérieur pour être intégré avec des historiques homologues établis par d'autres mêmes dispositifs utilisés par d'autres plongeurs, pour constituer une base de données 50 ayant une valeur statistique quant aux réactions du corps humain. De préférence après remontée en surface, pour la commodité, le contenu de la mémoire de paramètres 18 est transmis à la base de données 50, au moyen des circuits radio 19, ou par un port non dessiné, de liaison avec un réseau de transmission de données 100, par exemple le réseau de l'Internet. En variante, la mémoire de paramètres 18 est montée amovible pour être transférée temporairement dans la base de données 50, ou sur un lecteur de liaison avec le réseau 100, à fins de recopie de son historique. La mémoire de paramètres 18 est par exemple une mémoire flash ou encore un mini-disque magnétique. Le dispositif selon l'invention est donc un outil de mise au point des tables classiques.

Une telle base de données 50 permet ainsi d'affiner les durées de palier de décompression établies a priori, par calcul, dans les ordinateurs de plongée classiques. Ainsi, si l'on s'aperçoit que, pour un grand nombre d'historiques d'autant de plongeurs, par exemple 30 ou 100, aucune bulle n'apparaît pour un profil de remontée déterminé, on peut donc réduire la durée des paliers. Des campagnes de mesures pour les différentes éditions provisoires de la table de durées vont ainsi permettre de déterminer les durées "limites basses" de palier à partir desquelles des bulles commencent à apparaître, et la table finale, universelle, sera établie en prenant une marge de sécurité, en augmentant ces durées "limites basses". Il s'agit donc globalement d'une optimisation itérative qui permet d'éviter d'imposer inutilement des paliers trop longs tout en assurant qu'une gaussienne, représentant les seuils de réaction par bulles à la décompression de la population de plongeurs ainsi suivis, est située (quasi) entièrement du côté des durées supérieures au seuil pour le plongeur le plus sensible, c'est-à-dire le plus réactif, à la décompression.

Dans cet exemple, l'unité centrale 11 effectue en outre une seconde surveillance du niveau de volume des bulles dans le sang selon le principe exposé ci-dessus, mais avec un niveau admissible de seuil de bruit inférieur au seuil d'alarme. En pratique, la mémoire de seuil 14 contient les deux seuils et le comparateur 15 fonctionne en alternance. Le principe de la seconde surveillance fait toutefois intervenir un second paramètre, qui est la pression, et, précisément, la seconde surveillance ne s'exerce que pour les pressions ambiantes dépassant un certain seuil, par exemple 1 atmosphère de surpression, c'est-à-dire environ plus de 10 mètres de profondeur. En effet, en dessous de 10 mètres, l'apparition de bulles dans le sang ne doit pas se produire normalement. Si toutefois c'est le cas, cela signifie que l'on se trouve dans une condition anormale. Cette information est donc affichée sur l'afficheur 9. Il s'agit toutefois d'une simple alerte, car il n'y a pas alors de risque médical. Le plongeur est simplement informé du fait qu'il y a un risque pour que l'alarme se produise s'il poursuit sa remontée. Il peut ainsi éviter d'aller "buter" dans la "barrière de sécurité" haute.

L'alarme, voire aussi l'alerte, peut en outre être transmise à des récepteurs distants au moyen des circuits émetteurs-récepteurs 19, par exemple des dispositifs tels que celui-ci, dont l'ordinateur est prévu pour aussi afficher les alarmes des dispositifs "voisins". L'émission ci-dessus peut être automatique ou commandée par le clavier 8. Les plongeurs d'un groupe peuvent ainsi se secourir de façon anticipée, si besoin est, en particulier si une alarme subsiste au-delà d'une durée de seuil maximal. Un appareil de surveillance en surface peut de même être alerté.

Une application intéressante du dispositif est liée au fait qu'un plongeur remonté en surface peut facilement continuer à le porter pendant par exemple une à trois heures, car le risque lié au niveau excessif de bulles gazeuses peut encore se manifester pendant cette période.

Dans cet ordre d'idée, le dispositif peut en particulier être utilisé dans un caisson hyperbare, en phase de décompression. En effet, le paramètre premier pris en compte est la pression, et la valeur de ce paramètre résulte de la pression du fluide ambiant, c'est-à-dire l'eau, en plongée, ou l'air, libre ou en caisson.

Dans le cas du caisson hyperbare, l'ordinateur 1 peut alors être exploité par une personne "externe", c'est-à-dire chargée de gérer le profil temporel de décompression du caisson. En pareil cas, il est commode que la liaison 3 ait une portée suffisante pour permettre de disposer l'ordinateur 1, ou au moins l'afficheur 9, à l'extérieur du caisson. Dans le cas de la liaison 3 radio, un hublot du caisson, en verre ou équivalent, permet de maintenir une brèche dans la cage de Faraday que celui-ci constitue s'il est par ailleurs métallique. S'il est prévu de déporter à l'extérieur du caisson toutes les fonctions de l'ordinateur 1, ce dernier peut donc ne plus être portatif, et par exemple être uniquement portable, c'est-à-dire avec un poids pouvant atteindre plusieurs kilogrammes. En pareil cas, ces fonctions peuvent être intégrées dans un PC classique ou un ordinateur de gestion du caisson, équipé du logiciel voulu, avec en particulier deux ports d'entrée pour respectivement la liaison 3 de mesure de niveau de flux de gaz et pour la pression interne du caisson, cette dernière étant fournie par le capteur de pression 4 ou par un équipement électronique pilotant le caisson.

## Revendications

1. Dispositif de sécurité pour la plongée sous-marine, comportant un ordinateur portable (1) de réception, **caractérisé en ce qu'**il comporte:
- un capteur (2) de mesure d'un flux de bulles de gaz dans le corps d'un plongeur, le capteur comprenant des moyens (2A) de fixation et de couplage fonctionnel au corps d'un plongeur,
- des moyens de liaison (3) entre l'ordinateur (1) et le capteur (2), l'ordinateur comprenant des moyens de réception à travers les moyens de liaison (3) et d'exploitation des signaux du capteur (2), l'ordinateur étant agencé pour fournir un signal d'alarme à travers des moyens d'alarme (9) si le niveau de flux mesuré excède un seuil de sécurité prédéterminé.

2. Dispositif selon la revendication 1, dans lequel l'ordinateur (1) est en outre agencé pour recevoir des signaux de pression d'eau ambiante, issus d'un capteur de pression (4), et pour fournir un signal d'alerte si le niveau du flux de bulles excède un seuil d'alerte alors que la pression d'eau excède encore une valeur de seuil haut.

3. Dispositif selon l'une des revendications 1 et 2, dans lequel le calculateur (1) contient des circuits (12) de calcul d'une table de base, de durées de paliers de décompression, et une unité centrale (11) est agencée pour moduler chaque durée par ajout d'un supplément calculé selon une fonction croissante de la mesure de flux.

4. Dispositif selon la revendication 3, dans lequel l'unité centrale (11) est agencée pour faire évoluer, avec mémorisation (16, 17, 18), la table de base en fonction de la dite modulation.

5. Dispositif selon l'une des revendications 1 à 4, dans lequel les moyens de fixation (2A) sont agencés pour que le capteur de flux (2) soit couplé sur un site vasculaire.

6. Dispositif selon l'une des revendications 1 à 5, dans lequel les moyens de liaison (3) comportent un émetteur de liaison sans fil.

7. Dispositif selon l'une des revendications 1 à 6, dans lequel l'ordinateur (1) comporte un émetteur-récepteur de liaison sans fil (19) pour échanger de dits signaux d'alarme avec un autre même dispositif.

8. Dispositif selon l'une des revendications 1 à 7, comportant des moyens actionneurs pour modifier la flottabilité du dispositif en cas de dit signal d'alarme.

9. Dispositif selon l'une des revendications 1 à 8, comportant des moyens d'actionnement, agencés pour être activés par l'ordinateur (1) en cas d'alarme, pour autoriser une arrivée de gaz de sécurité dans un circuit d'alimentation respiratoire du plongeur.

10. Dispositif selon l'une des revendications 1 à 9, associé à une base de données (50) de mise au point d'un profil temporel de plongée universel, le dispositif comportant des moyens de mémorisation (18) pour mémoriser un historique d'un profil temporel de décompression suivi par le plongeur, en association avec les éventuels signaux d'alarme sur des tronçons à risque du profil alternant avec des tronçons à sécurité, et la base de données (50) étant agencée pour recueillir les données d'historique du dit dispositif ainsi que d'autres mêmes dispositifs, et pour déterminer une courbe enveloppe des tronçons à risques.

11. Utilisation d'un dispositif de sécurité selon l'une des revendications 1 à 10, **caractérisée par le fait que**, s'étant procuré un dit dispositif, on couple les dits moyens (2A) de fixation et couplage fonctionnel au corps d'une personne logée dans un caisson de décompression, et on effectue une réduction progressive d'un niveau de surpression dans le caisson en surveillant les dits moyens d'alarme (9) pour ralentir temporairement la dite réduction en cas d'alarme.

12. Dispositif selon la revendication 1 **caractérisé en ce que** l'ordinateur (1) contient des circuits (12) de calcul d'une table de base, de durée de paliers de décompression, et une unité centrale (11) agencée pour moduler chaque durée par ajout d'un supplément calculé selon une fonction croissante de l'importance de la mesure des bulles.

13. Procédé de sécurité pour la plongée sous-marine utilisant le dispositif selon la revendication 1, **caractérisé en ce que** :
- on utilise une unité centrale (11) de l'ordinateur 1 associée à des circuits (12) de calcul d'une table de base qui fournit des données de paliers de décompression,
- on détecte les bulles de gaz apparaissant dans un corps d'un plongeur par un capteur qui renseigne l'ordinateur (1) ;
- on mesure l'importance de ces bulles ; et
- on module une durée d'au moins un palier de décompression par ajout d'un supplément selon une fonction croissante de la mesure de l'importance des bulles.

14. Procédé selon la revendication 13, selon lequel on fournit un signal d'alarme à travers des moyens d'alarme si un niveau de l'importance des bulles mesurée excède un seuil de sécurité prédéterminé.

15. Procédé selon la revendication 13, selon lequel la durée d'au moins un palier de décompression est modulée par ajout d'un supplément selon des mesures historiques de l'importance des bulles, réalisées au cours de plongées antérieures du plongeur.

16. Procédé selon la revendication 13, selon lequel la durée d'au moins un palier de décompression est modulée par ajout d'un supplément selon des mesures de l'importance des bulles réalisées en temps réel au cours de la plongée comportant ledit palier de décompression.

## Patentansprüche

1. Sicherheitseinrichtung für das Unterwasser-Tauchen, umfassend einen tragbaren Rechner (1) mit Empfang,
**dadurch gekennzeichnet, dass** sie umfasst:
einen Sensor (2) zum Messen einer Strömung von Gasbläschen im Körper eines Tauchers, wobei der Sensor Mittel (2A) zur Befestigung an und funktionellen Kopplung mit dem Körper eines Tauchers umfasst,
Mittel zur Verbindung (3) zwischen dem Rechner (1) und dem Sensor (2), wobei der Rechner Mittel zum Empfang über die Mittel zur Verbindung (3) und zur Nutzung der Signale von dem Sensor (2) umfasst, wobei der Rechner dazu eingerichtet ist, ein Alarmsignal über Alarm-Mittel (9) zu liefern, wenn das gemessene Strömungsniveau einen vorbestimmten Sicherheit-Schwellenwert überschreitet.

2. Einrichtung nach Anspruch 1, wobei der Rechner (1) weiter dazu eingerichtet ist, Drucksignale des umgebenden Wassers zu empfangen, die von einem Drucksensor (4) ausgegeben werden, und dazu, ein Warnsignal zu liefern, wenn das Niveau der Strömung von Bläschen einen Warn-Schwellenwert überschreitet, obwohl der Wasserdruck noch einen hohen Schwellenwert überschreitet.

3. Einrichtung nach einem der Ansprüche 1 und 2, wobei der Rechner (1) Schaltkreise (12) zur Berechnung einer Basis-Tabelle von Dekompressionsstopp-Dauern umfasst, und eine Zentraleinheit (11) dazu eingerichtet ist, jede Dauer durch Hinzufügen eines Zuschlags zu modulieren, der gemäß einer ansteigenden Funktion von dem Maß der Strömung berechnet wird.

4. Einrichtung nach Anspruch 3 , wobei die Zentraleinheit (11) dazu eingerichtet ist, zu bewirken, dass sich die Basis-Tabelle in Abhängigkeit von der Modulation verändert, mit Speicherung (16, 17, 18).

5. Einrichtung nach einem der Ansprüche 1 bis 4, wobei die Mittel zur Befestigung (2A) dazu eingerichtet sind, dass der Strömungssensor (2) an eine Gefäßstelle gekoppelt ist.

6. Einrichtung nach einem der Ansprüche 1 bis 5, wobei die Mittel zur Verbindung (3) einen Sender zur kabellosen Verbindung umfassen.

7. Einrichtung nach einem der Ansprüche 1 bis 6, wobei der Rechner (1) einen Sender-Empfänger zur kabellosen Verbindung (19) umfasst, um die Alarmsignale mit einer anderen gleichartigen Einrichtung auszutauschen.

8. Einrichtung nach einem der Ansprüche 1 bis 7, umfassend Aktuator-Mittel, um den Auftrieb der Einrichtung im Falle des Alarmsignals zu modifizieren.

9. Einrichtung nach einem der Ansprüche 1 bis 8, umfassend Betätigungsmittel, die dazu eingerichtet sind, durch den Rechner (1) im Falle eines Alarms aktiviert zu werden, um einen Einlass von Sicherheitsgas in einen Beatmungskreislauf des Tauchers zu autorisieren.

10. Einrichtung nach einem der Ansprüche 1 bis 9, in Verbindung mit einer Datenbank (50) zur Einrichtung eines universellen zeitlichen Tauch-Profils, wobei die Einrichtung Speichermittel (18) umfasst, um eine Historie eines zeitlichen Dekompression-Profils zu speichern, das von dem Taucher verfolgt wird, in Verbindung mit den eventuellen Alarmsignalen auf Risiko-Abschnitten des Profils, die sich mit Sicherheit-Abschnitten abwechseln, und wobei die Datenbank (50) dazu eingerichtet ist, die Daten der Historie der Einrichtung zu sammeln, wie auch von anderen gleichartigen Einrichtungen, und um eine einhüllende Kurve der Risiko-Abschnitte zu bestimmen.

11. Verwendung einer Sicherheitseinrichtung nach einem der Ansprüche 1 bis 10, **dadurch gekennzeichnet, dass** nachdem eine solche Einrichtung beschafft wurde, die Mittel (2A) zur Befestigung und funktionellen Kopplung mit dem Körper einer Person gekoppelt werden, die sich in einer Dekompressionskammer befindet, und eine fortschreitende Reduktion eines Überdruck-Niveaus in der Kammer durchgeführt wird, wobei die Alarm-Mittel (9) überwacht werden, um im Falle eines Alarms die Reduktion zeitweise zu verlangsamen.

12. Einrichtung nach Anspruch 1, **dadurch gekennzeichnet, dass** der Rechner (1) Schaltkreise (12) zur Berechnung einer Basis-Tabelle von Dekompressionsstopp-Dauern und eine Zentraleinheit (11) umfasst, die dazu eingerichtet ist, jede Dauer durch Hinzufügen eines Zuschlags zu modulieren, der gemäß einer ansteigenden Funktion der Menge bzw. Bedeutsamkeit von dem Maß der Bläschen berechnet wird.

13. Verfahren zur Sicherheit für das Unterwasser-Tauchen unter Verwendung der Einrichtung nach Anspruch 1,
**dadurch gekennzeichnet, dass**
eine Zentraleinheit (11) des Rechners 1 verwendet wird, die im Zusammenhang steht mit Schaltkreisen (12) zur Berechnung einer Basis-Tabelle, welche Daten von Dekompressionsstopps liefert
die Gasbläschen, die in einem Körper eines Tauchers auftreten, durch einen Sensor erfasst werden, welcher den Rechner (1) benachrichtigt,
die Menge bzw. Bedeutsamkeit der Bläschen gemessen wird, und
eine Dauer von wenigstens einem Dekompressionsstopp durch Hinzufügen von einem Zuschlag moduliert wird, gemäß einer ansteigenden Funktion von dem Maß der Menge bzw. Bedeutsamkeit der Bläschen.

14. Verfahren nach Anspruch 13, wobei ein Alarmsignal über die Alarm-Mittel geliefert wird, wenn ein gemessenes Niveau der Menge bzw. Bedeutsamkeit der Bläschen einen vorbestimmten Sicherheit-Schwellenwert überschreitet.

15. Verfahren nach Anspruch 13, wobei die Dauer von wenigstens einem Dekompressionsstopp durch Hinzufügen von einem Zuschlag moduliert wird, gemäß historischen Messungen der Menge bzw. Bedeutsamkeit der Bläschen, die bei vorhergehenden Tauchgängen des Tauchers durchgeführt wurden.

16. Verfahren nach Anspruch 13, wobei die Dauer von wenigstens einem Dekompressionsstopp durch Hinzufügen von einem Zuschlag moduliert wird, gemäß Messungen der Menge bzw. Bedeutsamkeit der Bläschen, die in Echtzeit im Laufe des Tauchgangs durchgeführt werden, welcher den Dekompressionsstopp umfasst.

## Claims

1. A safety device for underwater diving, comprising a reception portable computer (1), **characterized in that** it includes:
- a sensor (2) for measuring a flow of gas bubbles in the body of a diver, the sensor including means (2A) for fixation and functional coupling to the diver's body,
- connecting means (3) between the computer (1) and the sensor (2), the computer including means for reception through the connecting means (3) and for exploiting signals from the sensor (2), the computer being arranged in order to provide an alarm signal through alarm means (9) if the level of measured bubble flow exceeds a predetermined safety threshold.

2. The device according to claim 1, wherein the computer (1) is further arranged to receive ambient water pressure signals from a pressure sensor (4), and to provide an alert signal if the level of bubble flow exceeds an alert threshold while the water pressure still exceeds an upper threshold value.

3. The device according to one of claims 1 and 2, wherein the computer (1) contains circuits (12) for computing a basic table of decompression stops, and a central unit (11) is arranged to modulate each duration by adding a supplement computed according to an increasing function of the flow measure.

4. The device according to claim 3, wherein the central unit (11) is arranged to modify, with memorization (16, 17, 18), the basic table according to said modulation.

5. The device according to one of claims 1-4, wherein the fixing means (2A) are arranged so that the acoustic sensor is coupled to a vascular site.

6. The device according to one of claims 1-5, wherein the connecting means (3) include a wireless connection transmitter.

7. The device according to one of claims 1-6, wherein the computer (1) comprises a wireless connection transceiver (19) for exchanging said alarm signal with another same device.

8. The device according to one of claims 1-7, further comprising activating means for modifying the buoyancy of the device in case of said alarm signal.

9. The device according to one of claims 1-8, further comprising activating means arranged to be activated by the computer (1) in case of alarm to allow an inlet of safety gas in a breathing supply circuit of the diver.

10. The device according to one of claims 1-9, associated with a database (50) for determining a universal diving profile, the device comprising memorizing means (18) for memorizing a history of temporal decompression profiles followed by the diver, associated with possible alarm signals on risky sections of the profile, and the database (50) being arranged to receive history data from said device as well as from other same devices, and to determine an envelope curve of the risky sections.

11. Use of a safety device according to one of claims 1-10, **characterized in that**, after providing one said device, said means (2A) for fixation and functional coupling are coupled to the body of a person housed in a decompression chamber, and a gradual reduction of an overpressure level is carried out in the chamber by monitoring said alarm means (9) to temporarily slowdown said reduction in case of alarm.

12. The device according to claim 1, **characterized in that** the computer (1) includes circuits (12) for computing a basic table of decompression stops, and a central unit (11) arranged to modulate each duration by adding a supplement computed according to an increasing function of the importance of the bubble measure.

13. A safety method for underwater diving using the device of claim 1, **characterized in that**:
- a central unit (11) of the computer (1) is used, associated with circuits (12) for computing a basic table which provides decompression stops,
- gas bubbles appearing inside a diver's body are detected by a sensor which informs the computer (1);
- the importance of the bubbles is measured; and
- a duration of at least a decompression stop is modulated by adding a supplement according to an increasing function of the measure of the importance of bubbles.

14. The method according to claim 13, wherein an alarm signal is provided through alarm means if a level of the measured importance of bubbles exceeds a predetermined safety threshold.

15. The method according to claim 13, wherein the duration of at least one decompression stop is modulated according to a history of previous measurements of the importance of bubbles, made during previous dives of the diver.

16. The method according to claim 13, wherein the duration of at least one said decompression stop is modulated by adding a supplement according to measures of the importance quantity of bubbles carried out in real time during the dive which includes said decompression stop.
